# EUROPÄISCHE PATENTSCHRIFT

(11) **EP 1 493 891 B1**
(45) Veröffentlichungstag und Bekanntmachung des Hinweises auf die Patenterteilung: **25.06.2008**
(21) Anmeldenummer: 04006164.0
(22) Anmeldetag: 16.03.2004
(51) Int. Cl.: E05F 15/12, E05F 11/06

(54) **Verriegelung für einen Flügel eines Fensters oder einer Klappe**
Locking device for a window or a flap
Dispositif de verrouillage pour une fenêtre ou un volet

(30) Priorität: 30.06.2003 DE 10329555
(43) Veröffentlichungstag der Anmeldung: 05.01.2005
(73) Patentinhaber: GEZE GmbH, 71229 Leonberg (DE)
(72) Erfinder: Mösslein, Michael, 71229 Leonberg (DE); Angermeier, Mathias, 70825 Korntal (DE)

(56) Entgegenhaltungen:
- EP-A- 0 789 126
- EP-A- 1 057 959
- DE-U- 20 022 746

## Beschreibung

Die Erfindung betrifft eine Verriegelung nach dem Oberbegriff des Anspruchs 1.

Aus der DE 200 22 746 U1 ist eine Vorrichtung zum Öffnen eines Oberlichtfensterflügels, der von einer geschlossenen Position in eine geöffnete Position bewegbar ist, bekannt, mit einer Zahnstange als Antriebselement, welches ein am Fensterrahmen drehbar gelagertes Kettenrad in Rotation versetzt, wobei eine knicksteife Kette mit dem Kettenrad in Eingriff steht, welche so mit dem Oberlichtfensterflügel verbunden ist, dass dieser durch den Schub der,Kette bewegbar ist.

Die Anordnung weist keine Verriegelungsmöglichkeit für den Flügel auf. Besonders bei großen Flügeln könnte dieser durch Winddruck aufgedrückt werden und dadurch nicht mehr dicht schließen.

Der Erfindung liegt die Aufgabe zugrunde, eine Verriegelung für einen Flügel auszubilden, welche einfach aufgebaut und kostengünstig herzustellen ist.

Die Aufgabe wird durch die Merkmale des Anspruchs 1 gelöst.

Die Unteransprüche bilden vorteilhafte Ausgestaltungsmöglichkeiten der Erfindung.

Die Flügel von Fenstern, insbesondere von Oberlichtfenstern, sind meistens aufgrund ihrer hohen Anbringung nicht direkt betätigbar, sondern werden entweder über Handhebel und Gestänge oder über meist elektromotorische Antriebe betätigt. Besonders bei großen Flügeln ist eine Verriegelung vorzusehen, da die Flügel ansonsten durch Winddruck aufgedrückt werden könnten oder nicht dicht abschließen. Es ist an handbetätigten Fensterflügeln gängige Technik, dass im Falz zwischen dem Flügel und dem Rahmen verschieblich am Flügel gelagerte Riegelelemente angeordnet sind, welche mit am Rahmen angeordneten Riegelaufnahmen zusammenwirken. Die erfindungsgemäße Verriegelung kann mit einer derartigen Stangenverriegelung zusammenwirken, aber auch mit einer am Flügel anbringbaren Anbauverriegelung.

Der Antrieb ist so ausgebildet, dass zu Beginn des Öffnungsvorgangs bzw. am Ende des Schließvorgangs die Verriegelung betätigt wird. Dazu weist der Antrieb eine Zahnstange auf, welche einen Mitnehmer zur Verriegelung des Flügels betätigt. Der Mitnehmer kann mit einem am Flügel angeordneten Schiebeelement zusammenwirken, an welchem ein oder mehrere Riegel angeordnet sind, die mit am Rahmen angeordneten Riegelaufnahen zur Verriegelung zusammenwirken. Der Mitnehmer kann jedoch auch selbst als Riegel ausgebildet sein und in eine Riegelaufnahme, welche am Flügel angeordnet ist, eingreifen. Die verschiebbar angeordnete Zahnstange weist einen Teilbereich mit einer Verzahnung auf, wobei diese mit einem oder mehreren weiteren Ritzeln ein Getriebe bildet, welches das Betätigungselement für den Flügel betätigt. Das Betätigungselement kann als Kette ausgebildet sein, aber auch als flexibles Element, beispielsweise als Seilzug, wobei der Anfangsbereich des Seils versteift ist, um den Flügel beim Öffnungsvorgang aus seiner Geschlossenlage zu führen.

Während des Schließvorgangs kämmt das Ritzel in der Verzahnung der Zahnstange, bis der Flügel in Anlage mit dem Rahmen gelangt, woraufhin das Ritzel auf den unverzahnten Bereich der Zahnstange aufgleitet und dadurch nicht mehr gedreht wird, wodurch das Betätigungselement nicht mehr weiter eingezogen. wird. Die weitere Verschiebebewegung der Zahnstange verschiebt nur noch den Mitnehmer, welcher die Verriegelung des Flügels bewirkt.

Der am Rahmen angeordnete Antrieb zur Betätigung des Flügels kann eine integrierte motorische Antriebseinheit aufweisen, welche die Zahnstange verschiebt. Es kann jedoch auch eine Betätigung durch Handhebel, Handkurbel oder eine externe Antriebseinheit erfolgen.

Im Nachfolgenden wird ein Ausführungsbeispiel in der Zeichnung anhand der Figuren näher erläutert.

Dabei zeigen:
- Fig. 1: eine Seitenansicht auf einen Flügel mit einem Antrieb und mit einer Verriegelungseinrichtung im Teilschnitt;
- **Fig. 2**: den Antrieb nach Fig. 1 in der Draufsicht auf die Führung des Betätigungselements;
- **Fig. 3**: eine Draufsicht auf eine am Flügel angeordnete Riegeleinrichtung in verriegeltem Zustand.

Die Figur 1 zeigt in einer Seitenansicht einen Flügel 1 und einen Rahmen 2, welche im Teilschnitt dargestellt sind, wobei der Flügel 1 sich gerade in Anlage am Rahmen 2 befindet. Am Rahmen 2 ist ein Antrieb 3 angeordnet, welcher ein Betätigungselement 4 aufweist, das als Kette oder als flexibles Element, beispielsweise als Flachband oder als Seil mit einem versteiften Anfangsbereich, ausgebildet sein kann. Das Betätigungselement 4 wirkt mit einer am Flügel 1 angeordneten Konsole 5 und einem Mitnehmer 7 zusammen, welcher mit einem Verbindungselement 9 am Verschiebeelement 8 festgelegt ist.

Der Antrieb 3 weist eine Zahnstange 10 auf, welche mit einer an der Zahnstange 10 angeordneten Verzahnung 11 in ein Ritzel 14" eingreift. Es können ein oder mehrere Ritzel 14 vorhanden sein, welche zusammen mit der Verzahnung 11 ein Getriebe bilden. Zum Verschwenken des Flügels 1 wird die Zahnstange 10 verschoben, wobei die Verzahnung 11 mit dem Ritzel 14" und das Betätigungselement 4 mit dem Ritzel 14' in Eingriff steht, wie es in Figur 2 dargestellt ist. Das verschieblich in der Führung 13 angeordnete Betätigungselement 4 wird dadurch, abhängig von der Betätigungsrichtung der Zahnstange 10, aus dem Antriebsgehäuse ausgeschoben oder in dieses eingezogen.

Die Zahnstange 10 kann durch einen im Antrieb 3 angeordneten Elektromotor betätigt werden. Möglich ist auch eine Betätigung über einen Handhebel, eine Handkurbel oder eine externe Antriebseinheit, beispielsweise einen Spindelantrieb, welcher die Zahnstange 10 über eine Schubstange 6 betätigt.

Befindet sich der Flügel 1 zumindest in einer teilweise geöffneten Stellung, so steht das Ritzel 14" im Eingriff mit der Verzahnung 11 der Zahnstange 10. Wird die Zahnstange 10 nun so verschoben, dass sich der Flügel 1 von dieser geöffneten Stellung in Richtung der Schließstellung bewegt, kämmt das Ritzel 14" in der Verzahnung 11 und das Betätigungselement 4 wird eingezogen. Die Zahnstange 10 weist einen unverzahnten Bereich 12 auf, welcher ein weiteres Einziehen des Betätigungselements 4 verhindert, wobei das Ritzel 14" und das Betätigungselement 4 sich nicht mehr bewegen. Die Verzahnung der Zahnstange 10 ist dabei so abgestimmt, dass sich der Flügel 1 beim Übergang des Ritzels 14" von der Verzahnung 11 auf den unverzahnten Bereich 12 gerade in Anlage am Rahmen 2 befindet. Durch die Verschiebebewegung der Zahnstange 10 wird danach der an der Zahnstange 10 angeordnete Mitnehmer 7 verschoben. Der Mitnehmer 7 kann an der Zahnstange 10 festgelegt sein. Er kann aber auch mit einer Ausnehmung der Zahnstange 10 oder mit an der Zahnstange 10 ausgebildeten Fortsätzen durch Formschluss zusammenwirken. Dabei kann der Mitnehmer 7 erst vor bzw. nach dem Antreiben des Betätigungselements 4 in formschlüssige Anlage mit der Zahnstange 10 gelangen.

Der Mitnehmer 7 wirkt mit einem am Flügel 1 angeordneten Verschiebeelement 8 zusammen, welches einen oder mehrere Riegel 15 aufweist, welche in Eingriff mit am Rahmen 2 angeordneten Riegelaufnahmen 16 gelangen, wodurch der Flügel 1 verriegelt wird.

Möglich ist es auch, dass der Mitnehmer 7 als Riegel ausgebildet ist und mit einer am Flügel 1 angeordneten Rieglaufnahme 16 zu dessen Verriegelung zusammenwirkt.

Zum Öffnen des Flügels 1 wird die Zahnstange 10 zurück verschoben, wobei das Ritzel 14" zu Beginn des Öffnungsvorgangs zunächst über den unverzahnten Bereich 12 gleitet, wodurch das Ritzel 14" und das Betätigungselement 4 zunächst nicht bewegt werden. Durch diese anfängliche Verschiebebewegung der Zahnstange 10 wird der Mitnehmer 7 und das Verschiebeelement 8 zurück verschoben, wodurch die Riegel 15 außer Eingriff mit den Riegelaufnahmen 16 gelangen. Kommt das Ritzel 14" anschließend wieder in Eingriff mit der Verzahnung 11, wird das Betätigungselement 4 durch das Ritzel 14' aus dem Antriebsgehäuse ausgeschoben und der Flügel 1 in Richtung seiner Offenlage verschwenkt.

### Liste der Referenzzeichen

- 1: Flügel
- 2: Rahmen
- 3: Antrieb
- 4: Betätigungselement
- 5: Konsole
- 6: Schubstange
- 7: Mitnehmer
- 8: Schiebeelement
- 9: Verbindungselement
- 10: Zahnstange
- 11: Verzahnung
- 12: unverzahnter Bereich
- 13: Führung
- 14: Ritzel
- 15: Riegel
- 16: Riegelaufnahme

## Patentansprüche

1. Verriegelung für einen Flügel (1) eines Fensters oder einer Klappe, mit einem Antrieb (3), mit einer durch einen im Antrieb (3) angeordneten Elektromotor oder über eine Schubstange (6) betätigbaren Zahnstange (10) und mit einem durch die Zahnstange (10) bewegbaren Betätigungselement (4) zum Verschwenken des Flügels (1) zwischen einer geschlossenen und einer geöffneten Stellung,
**dadurch gekennzeichnet ,**
**dass** die Zahnstange (10) eine Verzahnung (11) und einen unverzahnten Bereich (12) aufweist, wobei ein Ritzel (14") zur Verschiebung des Betätigungselements (4) mit der Verzahnung (11) in Eingriff steht,
und wobei das Ritzel (14") auf dem unverzahnten Bereich (12) der Zahnstange (10) gleitet, wodurch die Zahnstange (10) den Mitnehmer (7) zur Verriegelung bzw. Entriegelung des Flügels (1) verschiebt und wodurch das Ritzel (14") und das Betätigungselement (4) nicht bewegt werden.

2. Verriegelung nach Anspruch 1,
**dadurch gekennzeichnet , dass** die Verriegelung des Flügels durch den Mitnehmer (7) nach bzw. vor dem Antreiben des Betätigungselements (4) durch die Zahnstange (10) erfolgt.

3. Verriegelung nach Anspruch 1,
**dadurch gekennzeichnet , dass** der Mitnehmer (7) an der Zahnstange (10) festgelegt ist.

4. Verriegelung nach Anspruch 1,
**dadurch gekennzeichnet , dass** der Mitnehmer (7) nach bzw. vor dem Antreiben des Betätigungselements (4) durch die Zahnstange (10) in Formschluss mit der Zahnstange (10) gelangt.

5. Verriegelung nach Anspruch 1,
**dadurch gekennzeichnet , dass** der Mitnehmer (7) zum Eingriff in den Falzbereich zwischen Flügel (1) und Rahmen (2) ausgebildet ist.

6. Verriegelung nach Anspruch 1,
**dadurch gekennzeichnet , dass** der Mitnehmer (7) mit einem am Flügel (1) angeordneten, verschiebbar geführten Schiebeelement (8) zusammenwirkt, wobei das Schiebeelement (8) mindestens einen Riegel (15) aufweist, welcher in eine am Rahmen (2) angeordnete Riegelaufnahme (16) eingreift.

7. Verriegelung nach Anspruch 1,
**dadurch gekennzeichnet , dass** der Mitnehmer (7) als Riegel ausgebildet ist und in eine am Flügel (1) angeordnete Riegelaufnahme (16) eingreift.

## Claims

1. Locking device for a wing (1) of a window or a flap, with a drive (3), with a rack (10) which can be actuated by an electric motor arranged in the drive (3) or via a push bar (6), and with an actuating element (4), which can be moved by the rack (10) , for pivoting the wing (1) between a closed and an open position, **characterized in that** the rack (10) has a toothing (11) and an untoothed region (12), with a pinion (14") for displacing the actuating element (4) being in engagement with the toothing (11), and with the pinion (14") sliding on the untoothed region (12) of the rack (10), as a result of which the rack (10) displaces the driver (7) to lock or unlock the wing (1) and a s a result of which the pinion (14'') and the actuating element (4) are not moved.

2. Locking device according to Claim 1, **characterized in that** the locking of the wing by the driver (7) takes place after or before the actuating element (4) is driven by the rack (10).

3. Locking device according to Claim 1, **characterized in that** the driver (7) is fixed to the rack (10).

4. Locking device according to Claim 1, **characterized in that** the driver (7) enters into form -fitting connection with the rack (10) after or before the actuating element (4) is driven by the rack (10).

5. Locking device according to Claim 1, **characterized in that** the driver (7) is designed for engagement in the rebate region between wing (1) and frame (2).

6. Locking device according to Claim 1, **characterized in that** the driver (7) interacts with a displaceably guided sliding element (8) arranged on the wing (1), with the sliding element (8) having at least one locking element (15) which engages in a locking -element receptacle (16) arranged on the frame (2).

7. Locking device according to Claim 1, **characterized in that** the driver (7) is designed as a locking element and engages in a locking -element receptacle (16) arranged on the wing (1).

## Revendications

1. Verrouillage pour un battant (1) d' une fenêtre ou d'un volet, comprenant un entraînement (3), avec une crémaillère (10) pouvant être actionnée par un moteur électrique disposé dans l'entraînement (3) ou par une tige poussoir (6), et comprenant un élément d'actionnement (4) pouvant être déplacé par la crémaillère (10), pour le pivotement du battant (1) entre une position fermée et une position ouverte,
**caractérisé en ce que**
la crémaillère (10) présente une denture (11) et une région sans dents (12), un pignon (14") étant en prise avec la de nture (11) pour déplacer l'élément d'actionnement (4),
et le pignon (14") glissant sur la région sans dents (12) de la crémaillère (10), de sorte que la crémaillère (10) déplace l'organe d'entraînement (7) en vue du verrouillage ou du déverrouillage du battant (1) et de sorte que le pignon (14") et l'élément d'actionnement (4) ne soient pas déplacés.

2. Verrouillage selon la revendication 1,
**caractérisé en ce que** le verrouillage du battant s'effectue par l'organe d'entraînement (7) avant ou après l'entra înement de l'élément d'actionnement (4) par la crémaillère (10).

3. Verrouillage selon la revendication 1,
**caractérisé en ce que** l'organe d'entraînement (7) est fixé sur la crémaillère (10).

4. Verrouillage selon la revendication 1,
**caractérisé en ce que** l'organe d'entraînement (7) parvient avant ou après l'entraînement de l'élément d'actionnement (4) par la crémaillère (10) en engagement par coopération géométrique avec la crémaillère (10).

5. Verrouillage selon la revendication 1,
**caractérisé en ce que** l'organe d'entraînement (7) est réalisé pour s'engager dans la région de la feuillure entre le battant (1) et le cadre (2).

6. Verrouillage selon la revendication 1,
**caractérisé en ce que** l'organe d'entraînement (7) coopère avec un élément coulissant (8) disposé sur le battant (1) et guidé de manière coulissante, l'élément coulissant (8) présentant au moins un verrou (15) qui vient en prise dans un logement de verrou (16) disposé dans le cadre (2).

7. Verrouillage selon la revendication 1,
**caractérisé en ce que** l'organe d'entraînement (7) est réalisé sous forme de verrou et vient en prise dans un logement de verrou (16) disposé sur le battant (1).
